# EUROPÄISCHE PATENTSCHRIFT

(11) **EP 0 322 645 B1**
(45) Veröffentlichungstag und Bekanntmachung des Hinweises auf die Patenterteilung: **03.03.1993**
(21) Anmeldenummer: 88120886.2
(22) Anmeldetag: 14.12.1988
(51) Int. Cl.: B65H 45/103

(54) **Legemaschine**
Laying machine
Machine de dèpose en couches

(30) Priorität: 24.12.1987 DE 3744034
(43) Veröffentlichungstag der Anmeldung: 05.07.1989
(73) Patentinhaber: Krauss u. Reichert GmbH + Co. KG Spezialmaschinenfabrik, 70736 Fellbach (DE)
(72) Erfinder: Jung, Rolf, D-7050 Waiblingen (DE)
(74) Vertreter: Hoeger, Stellrecht & Partner

(56) Entgegenhaltungen:
- EP-A- 0 200 604
- EP-A- 0 241 606

## Beschreibung

Die Erfindung betrifft eine Legemaschine zum Auslegen einer Stoffbahn mit einer die Stoffbahn von einer Stoffrolle abziehenden und als Stofflage auslegenden Stoffbahnführung, umfassend eine die Stoffbahn entsprechend der Legemaschinengeschwindigkeit vorlegende Stoffvorgabeeinrichtung, und mit einer Zugentlastungssteuerung, welche eine im Verlauf der Stoffbahnführung gebildete Stoffbahnschlaufe hinsichtlich ihrer Abweichungen von einer Normalgrösse mit mindestens einer berührungslosen Abtastschranke erfasst.

Eine derartige Legemaschine ist aus der DE-OS 29 22 930 bekannt. Bei dieser Legemaschine ist vor der Stoffvorgabeeinrichtung eine U-förmige, frei nach unten durchhängende Stoffbahnschlaufe vorgesehen, deren Erstreckung in Fallrichtung durch zwei parallel zu einer Tangente im tiefsten Punkt der U-förmigen Schlaufe gerichtete, als berührungslose Abtastschranke dienende Lichtschranken erfassbar ist.

Eine derartige Zugentlastungssteuerung ermöglicht zwar, die Stoffbahn der Vorgabeeinrichtung frei von in Längsrichtung liegenden Spannungen zuzuführen, sie hat jedoch den Nachteil, daß ein im Bereich der Stoffvorgabeeinrichtung auftretender Schlupf nicht erfassbar ist und daher in dem Bereich der Stoffbahnführung zwischen der Stoffvorgabeeinrichtung und der ausgelegten Lage Spannungen in Längsrichtung der Stoffbahn dadurch auftreten können, daß aufgrund des nicht exakt beherrschbaren Schlupfs im Bereich der Stoffvorgabeeinrichtung die Stoffbahn nicht mit genau mit der Legewagengeschwindigkeit übereinstimmender Geschwindigkeit vorgelegt werden kann.

Das Vorsehen einer derart frei nach unten durchhängenden Stoffbahnschlaufe nach der Stoffvorgabeeinrichtung ist aber nicht möglich, da eine solche Stoffbahnschlaufe nur dann eine funktionsfähige Zugentlastungssteuerung ermöglicht, wenn dieser Stoffbahnschlaufe die Stoffbahn definiert zugeführt und von dieser definiert abgeführt wird. Somit besteht stets das Problem, daß der Schlupf im Bereich der zum definierten Abführen der Stoffbahn erforderlichen angetriebenen Umlenkrolle nicht beherrschbar ist, so daß keinesfalls ein mit Sicherheit spannungsfreies Auslegen der Stoffbahn möglich ist.

Ferner ist zu berücksichtigen, daß bei den eingangs beschriebenen Legemaschinen die Stoffbahn möglichst automatisch einfädelbar sein sollte. Auch diesbezüglich führt die Ausbildung einer frei durchhängenden Stoffbahnschlaufe zu Schwierigkeiten, da zu deren Ausbildung nach dem Einfädeln entweder eine Verschiebung der Stoffrolle selbst, wie z.B. in der DE-OS 29 22 930 beschrieben, oder das Vorsehen zusätzlicher Umlenkrollen sowie ausserdem ein erheblicher steuerungstechnischer Aufwand erforderlich sind.

Der Erfindung liegt daher die Aufgabe zugrunde, eine Legemaschine der gattungsgemässen Art derart zu verbessern, daß ein spannungsfreies Legen der Stoffbahn in Verbindung mit einer apparativ wenig aufwendigen Lösung möglich ist.

Diese Aufgabe wird bei einer Legemaschine der eingangs beschriebenen Art erfindungsgemäss dadurch gelöst, daß die Stoffbahnschlaufe zwischen der Stoffvorgabeeinrichtung und der ausgelegten Stofflage angeordnet ist, daß die Stoffbahnschlaufe durch eine Umbiegung eines freifallenden Stoffbahnstücks in eine quer zur Fallrichtung verlaufende Richtung gebildet ist und daß die Abtastschranke so angeordnet ist, daß eine Veränderung einer Bogenlänge der umbiegung über eine Verlagerung der freihängenden Umbiegung erfaßt werden kann.

Die erfindungsgemässe Lösung hat zum einen den Vorteil, daß nunmehr die Stoffschlaufe im Bereich zwischen der Vorgabeeinrichtung und der ausgelegten Stofflage angeordnet ist und damit die Zugentlastungssteuerung automatisch den im Bereich der Vorgabeeinrichtung auftretenden Schlupf mit ausgleicht. Ferner ist durch die andere Art der Ausbildung der Stoffschlaufe, nämlich dadurch, daß diese lediglich noch eine Umbiegung der Stoffbahn von der freien Fallrichtung weg darstellt, erreichbar, daß die Schlaufe trotz einer nichtgesteuerten Abführung der Stoffbahn als Stoffbahnschlaufe stabil erhalten bleibt und lediglich sich entsprechend dem auftretenden Zug in Längsrichtung der Stoffbahn deformiert. Ein Kollabieren, wie dies bei einer bekannten U-förmig durchhängenden Stoffschlaufe bei nicht definierter Abführung der Stoffbahn der Fall sein könnte, ist bei der erfindungsgemäßen Ausbildung der Stoffbahnschlaufe nicht möglich.

Die Erfindung ist somit darin zu sehen, daß durch die andere Ausbildung der Stoffbahnschlaufe, nämlich in Form einer Umbiegung, überhaupt erst ein Anordnen einer freihängenden Stoffbahnschlaufe zwischen der Stoffvorgabeeinrichtung und der ausgelegten Stofflage möglich ist.

Dadurch, daß die Stoffbahn bei arbeitender Zugentlastungssteuerung frei durchhängt und je nach dem in der Stoffbahn auftretenden Zug sich die Bogenlänge der Umbiegung verändert und damit sich auch zwangsläufig die Umbiegung verlagert, ist ein im wesentlichen spannungsfreies Auslegen der Stoffbahn möglich, das maximal einen geringen, durch das Eigengewicht der Stoffbahn beim Durchhängen im Bereich der Umbiegung bedingten Zug in Längsrichtung beinhaltet.

Schliesslich hat die erfindungsgemässe Lösung noch den Vorteil, daß sich bei einer derartigen Ausbildung der Stoffbahnschlaufe die Stoffbahn auch automatisch einfädeln lässt, da ein Umlenken der freifallenden Stoffbahn in eine quer zur Fallrichtung verlaufende Richtung mit konstruktiv oder steuerungstechnisch einfachen Mitteln erreichbar ist.

Besonders vorteilhaft für ein automatisches Einfädeln ist es jedoch, wenn die Stoffbahn im Bereich der Umbiegung gegenüber der Fallrichtung um einen Winkel zwischen ungefähr 90° und 170° umgelenkt ist, noch vorteilhafter ist es, wenn dieser Winkel zwischen ungefähr 90° und 150° liegt.

Dieser Winkel ist als der Winkel zu verstehen, den die bezüglich der Umbiegung innere Stoffbahnoberfläche im Bereich eines Anfangs und eines Endes der Umbiegung zwischen sich einschließt.

Die zur Steuerung notwendige Erfassung der Verlagerung der Umbiegung ist auf die unterschiedlichste Art und Weise möglich. Am einfachsten ist es, wenn die Abtastschranke eine Verlagerung der freihängenden Umbiegung in einer Richtung quer zur Fallrichtung erfaßt.

Eine erste Variante zur Erfassung der Verlagerung der freihängenden Umbiegung sieht vor, daß die Abtastschranke tangential zur Umbiegung angeordnet ist, das heißt, daß sie tangential zur Umbiegung eine Vergrößerung oder Verkleinerung derselben umfaßt.

Um diese Verlagerung der Umbiegung noch exakter erfassen zu können, ist es bei dieser ersten Variante zweckmässig, wenn die Abtastschranke in Richtung senkrecht zu der von der Stoffbahn gebildeten Fläche einen Bereich mit einer vorgegebenen Breite abtastet und erfaßt, welcher Teil dieses Bereichs von der Umbiegung überdeckt ist.

Eine zweite Variante sieht vor, daß die Abtastschranke quer zur Stoffbahn über die gesamte Breite derselben verläuft und bei normaler Bogenlänge der Umbiegung auf einer Seite von dieser angeordnet ist. Diese Anordnung der Abtastschranke hat den grossen Vorteil, daß sie zum einen äusserst platzsparend ist, da die Abtastschranke nunmehr sich im wesentlichen quer über die gesamte Stoffbahn im Bereich der Umbiegung hinweg erstreckt und dadurch sich auch für die Abtastschranke notwendige Bauteile sehr einfach, beispielsweise an ohnehin vorhandenen Seitenwänden montieren lassen, so daß keine zusätzlichen Halterungen erforderlich sind.

Bei den vorstehend beschriebenen erfindungsgemässen Lösungen kann es ausreichend sein, wenn die Verlagerung der Umbiegung in nur einer Richtung detektiert wird. In diesem Fall muss die Vorgabeeinrichtung so gesteuert werden, daß die Umbiegung sich zu der Seite hin verlagert, auf welcher die Abtastschranke angeordnet ist, und bei Erreichen der Abtastschranke muss die Zugentlastungsregelung dann die Vorgabeeinrichtung kurzzeitig in umgekehrter Weise ansteuern, so daß insgesamt die Umbiegung stets zur Seite der Abtastschranke hin pendelt.

Da ein derartiges Pendeln der Umbiegung zu unerwünschten Schwingungen führt, ist es vorteilhaft, wenn zwei jeweils eine Verlagerung der Umbiegung in jeweils zueinander entgegengesetzte Richtungen erfassende Abtastschranken vorgesehen sind. In diesem Fall verläuft also die Stoffbahn mit ihrer Umbiegung bei normaler Bogenlänge zwischen den beiden Abtastschranken und erst bei einer Abweichung von der normalen Bogenlänge löst eine der Abtastschranken eine entsprechende Regelung der Vorgabeeinrichtung aus.

Da die Abtastschranken,um sicher und zuverlässig zu funktionieren, möglichst grossflächig unterbrochen werden sollten, jedoch die Dicke der Stoffbahn in der Regel sehr gering ist, besteht dann, wenn die Abtastschranken parallel zur Stoffbahn über deren gesamte Breite verlaufen, die Gefahr, daß die Abtastschranken bei einer ihren Nachweisquerschnitt durchlaufenden Seitenkante der Stoffbahn nicht immer zuverlässig ein Signal auslösen. Aus diesem Grund ist vorgesehen, daß jede Abtastschranke in einem spitzen Winkel zu der von der Stoffbahn gebildeten Fläche verläuft, so daß die Stoffbahn, die immer parallel zu sich selbst verlagert wird, und die Abtastschranke einen Winkel miteinander bilden und damit die die Abtastschranke durchkreuzende Stoffbahn einen grösseren Nachweisquerschnitt der Abtastschranke abdeckt.

Ein vollständiges Abdecken des Nachweisquerschnitts der Abtastschranke ist dann gegeben, wenn der Winkel mindestens ungefähr einem durch die Breite der Stoffbahn und die Dicke des Lichtstrahls als Katheten bestimmten Winkel entspricht.

Als Abtastschranken sind die unterschiedlichsten Arten von berührungslosen Abtastschranken denkbar, wobei es sich bei einer Stofflegemaschine als besonders zweckmässig erwiesen hat, wenn die Abtastschranken Lichtschranken sind.

Die Lage der Umbiegung zwischen der Stoffvorgabeeinrichtung und der ausgelegten Lage wurde bei den bislang beschriebenen Ausführungsbeispielen nicht näher spezifiziert. Da jedoch an der Legemaschine in der Regel ein Legeaggregat zwischen der Vorgabeeinrichtung und der auszulegenden Lage angeordnet ist, hat es sich als vorteilhaft erwiesen, wenn die Umbiegung und die Abtastschranken im Bereich eines Legeaggregats angeordnet sind. Dies hat ausserdem den Vorteil, daß die Umbiegung relativ zum Legeaggregat fest angeordnet ist und damit das Stoffbahnstück von der Umbiegung bis zur auszulegenden Lage stets konstant bleibt.

Als besonders vorteilhaft hat es sich erwiesen, wenn die Umbiegung zwischen einer Auslegekante und der ausgelegten Lage angeordnet ist, daß sie somit unmittelbar vor der auszulegenden Lage liegt und die Zugentlastungssteuerung damit in der Lage ist, sämtliche im Verlauf der Stoffbahnführung auftretenden und zu einer Abweichung von der idealen Vorlegegeschwindigkeit führenden Bedingungen zu kompensieren.

Bei einem anderen bevorzugten Ausführungsbeispiel, bei welchem im Bereich des Legeaggregats eine Abschneidekante vorgesehen ist, ist es vorteilhaft, wenn die Umbiegung zwischen einer Abschneidekante und der ausgelegten Lage angeordnet ist, da in der Regel die Abschneidekante das letzte Führungselement für die Stoffbahn im Verlauf der Stoffbahnführung darstellt.

Um insbesondere bei der erfindungsgemässen Legemaschine mit automatischem Einfädeln zum einen das automatische Einfädeln nicht unnötig zu komplizieren und zum anderen die Umbiegung der Stoffbahn definiert festzulegen, hat es sich als vorteilhaft erwiesen, wenn die Stoffbahnführung zur Bildung der Umbiegung ein die quer zur Fallrichtung verlaufende Richtung festlegendes Führungselement aufweist.

Die im Rahmen der erfindungsgemässen Lösung vorteilhafteste Ausführungsform sieht vor, daß ein bogenförmiger Verlauf der Stoffbahn im Übergangsbereich von der Stoffbahnführung zur ausgelegten Lage als die Stoffbahnschlaufe bildende Umbiegung dient. Diese Ausführungsform nützt also den bereits zwangsläufig bei sämtlichen Legemaschinen vorhandenen bogenförmigen Verlauf der Stoffbahn im Übergangsbereich von der Stoffbahnführung zur ausgelegten Lage gleichzeitig dazu aus, um eine effektive Zugentlastungsregelung zu ermöglichen, da dieser bogenförmige Verlauf der Stoffbahn unmittelbar vor der ausgelegten Lage angeordnet ist und damit sämtliche Ungenauigkeiten der Vorlegegeschwindigkeit der Stoffbahn durch die Stoffbahnführung widerspiegelt. Ausserdem ist diese Ausführungsform äusserst platzsparend, da sie keinen Platz benötigt, um eine zusätzliche Umbiegung entweder im Legeaggregat oder anderswo zwischen der Vorgabeeinrichtung und der ausgelegten Stofflage vorzusehen.

Bei den bisher beschriebenen Ausführungsbeispielen wurde stets davon ausgegangen, daß die Umbiegung ihre Form durch die Steifigkeit der Stoffbahn selbst erhält. Bei Stoffen mit wenig Eigensteifigkeit kann es jedoch erforderlich sein, daß Einrichtungen zur Beaufschlagung der Umbiegung in Richtung einer maximalen Bogenlänge vorgesehen sind, um eine für den Nachweis mittels der Abtastschranken erforderliche Form der Umbiegung zu erreichen. Andererseits erlauben die vorstehend beschriebenen Ausführungsformen zwar ein nahezu spannungsfreies Legen einer Stoffbahn, sie ermöglichen jedoch nicht, eine Stoffbahn, sofern dies erforderlich sein sollte, mit einer geringen Spannung auszulegen. Auch dies ist durch die Einrichtungen zur Beaufschlagung der Umbiegung in Richtung einer maximalen Bogenlänge möglich, durch welche die Umbiegung dann in der einer normalen Bogenlänge entsprechenden Stellung mit einer definierten Kraft gehalten werden kann.

Besonders vorteilhaft ist es, wenn die Umbiegung mit einem Luftstrom beaufschlagt ist, wobei vorzugsweise die Einrichtungen hierzu sich quer zu der Breite der Stoffbahn erstreckende Rohre mit entsprechend gerichteten Düsen sind.

Weitere Merkmale und Vorteile der Erfindung sind Gegenstand der nachfolgenden Beschreibung sowie der zeichnerischen Darstellung von Ausführungsbeispielen. In der Zeichnung zeigen:
- Fig. 1: eine teilweise aufgebrochene Frontansicht eines ersten Ausführungsbeispiels einer erfindungsgemäßen Legemaschine;
- Fig. 2: einen Schnitt des Bereichs A in Fig. 1;
- Fig. 3: einen Schnitt längs der Linie 3-3 in Fig. 2 und
- Fig. 4: einen Schnitt ähnlich Fig. 2 durch ein zweites Ausführungsbeispiel.

Fig. 1 zeigt ein Ausführungsbeispiel einer Stofflegemaschine, mit einem als Ganzes mit 10 bezeichneten Legewagen, welcher an einem Legetisch 12 in Richtung des Pfeils 14 hin- und herverfahrbar gelagert ist. Dieser Legewagen 10 weist eine als Ganzes mit 16 bezeichnete Stoffbahnführung auf, welche von einer Stoffrolle 18 eine Stoffbahn 20 abzieht, über Umlenkrollen 22, 24, 26 und 28 zu einer Vorgabewalze 30 führt, ausgehend von dieser einem Legeaggregat 32 zuleitet und nach Passieren desselben als Stofflage 34 auf den Legetisch 12 in Form eines Lagenpakets 36 auslegt.

Die Vorgabewalze 30 wird dabei in Abhängigkeit von der Geschwindigkeit des Legewagens 10 in Richtung des Pfeils 14 so angetrieben, daß die Stoffbahn 20 möglichst spannungsfrei als Stofflage 34 ausgelegt wird.

Das Legeaggregat 32 ist beispielsweise so aufgebaut, daß die Stoffbahn 20 durch dieses bis zur Stofflage 34 frei hindurchfällt. Hierzu weist das Legeaggregat 32 eine Stoffbahnführung 38, umfassend zwei sich trichterförmig verengende Leitbleche 40 und 42 auf, durch welche die Stoffbahn zwischen zwei unterhalb der Stoffbahnführung 38 im Abstand voneinander angeordneten und als Auslegekante dienenden Führungsrohren 44 und 46 hindurchgeleitet wird, von wo aus die Stoffbahn dann in Form einer Umbiegung 48 in die Stofflage 34 übergeht.

Zum Abschneiden der Stoffbahn 20 ist zwischen den Führungsrohren 44,46 und der darüber angeordneten Stoffbahnführung ein Freiraum 50 verblieben, in welchen ein Messer 52 einer Abschneideeinrichtung 54 einführbar ist, so daß die Stoffbahn im Bereich dieses Freiraums 50 längs einer Abschneidekante oder -linie durchgeschnitten werden kann.

Im Bereich der Umbiegung 48 der Stoffbahn 20 ist, wie insbesondere in den Fig. 2 und 3 dargestellt, auf jeder Seite der Stoffbahn in Richtung des Pfeils 14 gesehen eine Lichtschranke 56 bzw. 58 angeordnet, welche sich quer über die gesamte Breite der Stoffbahn erstreckt. Wie in Fig. 3 dargestellt, umfaßt jede der Lichtschranken 56 bzw. 58 jeweils eine Lichtquelle 60 bzw. 62, von welcher ein Lichtstrahl 64 bzw. 66 zu einer Fotozelle 68 bzw. 70 verläuft.

Erfindungsgemäß sind die Lichtstrahlen 64 und 66 so angeordnet, daß sie quer über die gesamte Stoffbahn 20 im Bereich der Umbiegung in einer zur Stofflage 34 parallelen Ebene verlaufen. Die Lichtstrahlen 64 und 66 können nun entweder so ausgerichtet sein, daß sie auch parallel zu der Stoffbahn 20 verlaufen. Vorteilhafter ist es jedoch, wenn die Lichtstrahlen 64 bzw. 66 um einen Winkel A gegenüber einer von der Stoffbahn im Bereich der Umbiegung 48 gebildeten Fläche geneigt sind. Damit kann, ausgehend davon, daß die Lichtstrahlen 64 bzw. 66 eine Breite B haben, die in einen dieser Lichtstrahlen 64 bzw. 66 hinein bewegte Stoffbahn den Strahl in seiner gesamten Breite B abdecken und somit ein eindeutiges Signal an der Vorderseite 68 bzw. 70 auslösen, welche mit einer Steurung 72 in Verbindung steht.

Diese Steuerung 72 regelt einen in Fig. 1 dargestellten Antrieb 73 der Vorgabewalze 30 in Abhängigkeit von den ihr von den Fotozellen 68 bzw. 70 übermittelten Signalen.

Diese Regelung funktioniert folgendermaßen:
Solange die Vorgabewalze 30 die Stoffbahn 20 mit genau der der Geschwindigkeit des Legewagens 10 entsprechenden Geschwindigkeit vorlegt, bleibt die Umbiegung 48 des zwischen der Vorgabewalze 30 und der Stofflage 34 befindlichen Stücks 20′ der Stoffbahn 20 in ihrer Form erhalten, da die Länge des Stücks 20′ stets konstant gehalten wird. Somit verläuft das Stück 20′ der Stoffbahn bei normaler Bogenlänge im Bereich der Umbiegung 48 zwischen den beiden Lichtschranken 56 und 58 so, daß weder der Lichtstrahl 64 noch der Lichtstrahl 66 unterbrochen ist und beide Fotozellen 68 und 70 der Steuerung 72 ein positives Signal liefern.

Wird jedoch die Stoffbahn 20 von der Vorgabewalze 30 mit einer geringeren Geschwindigkeit als der Legewagengeschwindigkeit vorgelegt, so verkürzt sich das Stück 20′ der Stoffbahn 20 zusehends und in diesem Stück 20′ entsteht eine in Längsrichtung der Stoffbahn gerichtete Zugspannung, die zur Folge hat, daß auch die Umbiegung 48 durch Verkürzen der zur Verfügung stehenden Stoffbahn 20 eine geringere Bogenlänge aufweist und bis zu der mit 48a bezeichneten Umbiegung deformiert wird. Im Falle der Umbiegung 48a durchquert die Stoffbahn 20, wie in Fig. 3 gestrichelt dargestellt, den Lichtstrahl 66 der Lichtschranke 58 und deckt damit die Fotozelle 70 ab, so daß diese der Steuerung 72 ein negatives Signal meldet. An diesem negativen Signal erkennt die Steuerung 72, daß die Vorgabewalze 30 die Stoffbahn 20 mit zu geringer Geschwindigkeit vorlegt und wird daher die Drehzahl des Antriebs der Vorgabewalze 30 erhöhen.

Wenn die Vorgabewalze 30 die Stoffbahn 20 mit einer grösseren Geschwindigkeit als der Legewagengeschwindigkeit vorlegt, so verlängert sich das Stück 20′ zwischen der Vorgabewalze 30 und der Stofflage 34, was gleichzeitig zur Folge hat, daß auch im Bereich der Umbiegung 48 ein grösseres Stück der Stoffbahn zur Vergügung steht, so daß sich die Bogenlänge der Umbiegung 48 vergrößert und damit die Umbiegung 48 zur Umbiegung 48b, in Fig. 2 strichpunktiert dargestellt, deformiert. Damit durchquert die Stoffbahn 20, wie in Fig. 3 dargestellt, den Lichtstrahl 64 der Lichtschranke 56, so daß die Fotozelle 68 abgedeckt ist und diese der Steuerung 72 ein negatives Signal meldet, während die Fotozelle 70 nach wie vor ein positives Signal meldet. In diesem Fall erkennt die Steuerung 72 somit, daß die Vorgabewalze 30 zu schnell läuft und wird daher die Drehzahl des Antriebs der Vorgabewalze 30 reduzieren.

Damit besteht die Möglichkeit, die Geschwindigkeit der Vorgabewalze 30 so zu regeln, daß die Umbiegung 48 zwischen den deformierten Formen 48a und 48b bleibt, so daß die Stoffbahn 20 spannungsfrei in die Stofflage 34 ausgelegt werden kann.

Insbesondere dann, wenn Stoffe mit einer geringeren Eigensteifigkeit ausgelegt werden sollen, kann das Problem auftreten, daß die Umbiegung 48 bei einer Vergrösserung des Stücks 20′ sich nicht zur Umbiegung 48b ausformt und das entsprechende Signal für die Steuerung 72 auslöst, sondern - wie in Fig. 2 punktiert dargestellt - im unteren Bereich der Umbiegung 48 eine Doppelfalte 48c bildet und dadurch die Länge des Stücks 20′ kompensiert. Um dies zu verhindern, sind zusätzlich die Führungsrohre 44 bzw. 46 mit zusätzlichen Luftdüsen 74 bzw. 76 versehen, welche die Stoffbahn 20 im Bereich der Umbiegung 48 in Richtung einer Vergrößerung dieser Umbiegung beaufschlagen. In diesem Fall sind die Luftdüsen 74 abgeschaltet, während die Luftdüsen 76 die Stoffbahn 20 im Bereich der Umbiegung 48 beaufschlagen und damit bewirken, daß sich auch bei Stoffen mit geringer Eigensteifigkeit bei Vergrößerung der Länge des Stücks 20′ die Umbiegung 48b ausformt.

Ergänzend kann bei dem beschriebenen Ausführungsbeispiel auch die Stoffrolle 18 mit einem zusätzlichen Antrieb versehen sein, so daß die Stoffbahn 20 der Vorgabewalze 30 spannungsfrei zuführbar ist, was beispielsweise dadurch erreichbar ist, daß die Umlenkrollen 24 und 26 an beweglichen Schwingen 78 und 80 gehalten sind, welche auf eine Verkürzung oder Verlängerung der Stoffbahn 20 zwischen der Stoffrolle 18 und der Vorgabewalze 30 reagieren und den Antrieb der Stoffrolle 18 entsprechend steuern.

Beim Legen in Gegenrichtung kehren sich die beschriebenen Verhältnisse um, das heißt es werden insbesondere die Luftdüsen 76 abgeschaltet, während die Luftdüsen 74 zugeschaltet sind.

Bei einem zweiten Ausführungsbeispiel, dargestellt in Fig. 4, sind insoweit, als dieselben Teile wie beim ersten Ausführungsbeispiel Verwendung finden, diese auch mit denselben Bezugszeichen versehen, so daß diesbezüglich auf die Beschreibung zum ersten Ausführungsbeispiel verwiesen werden kann.

Im Gegensatz zum ersten Ausführungsbeispiel sind anstelle der sich quer über die Stoffbahn 20′ im Bereich der Umbiegung 48 erstreckenden Lichtschranken 56 und 58 zwei Lichtschranken 82 und 84, welche die Verlagerung der freihängenden Umbiegung 48 durch Beobachten derselben in ihrer tangentialen Richtung 86 bzw. 88 erfassen. Hierbei ist beim in Fig.4 dargestellten Legen von rechts nach links die Lichtschranke 82 wirksam, welche die Lage der Umbiegung 48 in der tangentialen Richtung 86 erfaßt, während es beim Legen von links nach rechts die Lichtschranke 84 wäre.

Jede der Lichtschrankten 82 bzw. 84 umfaßt eine flächenhafte Reflexionsnachweiseinheit 90 bzw. 92 mit integrierter Lichtquelle und Fotozelle, welche in einem tangential zur Umbiegung 48 ausgerichteten zylinder- oder kegelförmigen Nachweisbereich 94 bzw. 96 die Stoffbahn 20′ im Bereich der Umbiegung 48 durch Reflexion erfaßt. Dieser Nachweisbereich 94 bzw. 96 hat einen vorgegebenen Durchmesser D, wobei insbesondere die Erstreckung des Nachweisbereichs 94, 96 in einer senkrecht auf der durch die Stoffbahn 20′ gebildeten Fläche stehenden Richtung maßgebend ist.

Wie in Fig. 4 dargestellt, ist der Nachweisbereich 94 so ausgerichtet, daß er von der Umbiegung 48 in Normallage ungefähr bis zur Hälfte abgedeckt ist, so daß die Nachweiseinheit 90 in der Richtung senkrecht zu der von der Stoffbahn 20′ gebildeten Fläche eine Überdeckung durch die Umbiegung 48 des Nachweisbereichs 94 zur Hälfte erfaßt.

Wird dagegen die Umbiegung nach rechts verlagert, wie gestrichelt durch die Umbiegung 48a dargestellt, so wird der Nachweisbereich 94 nicht von der Umbiegung 48a überdeckt. Wird die Umbiegung jedoch nach links zur Umbiegung 48b verlagert, so wird der Nachweisbereich 94 vollständig von der Umbiegung 48b überdeckt. Durch diese unterschiedliche Überdeckung des Nachweisbereichs 94 ist es somit für die Nachweiseinheit 90 möglich, zu erkennen, ob und in welcher Richtung die Umbiegung 48 verlagert ist.

Dasselbe funktioniert beim Legen von links nach rechts mit der Nachweiseinheit 92 und den Nachweisbereich 96.

## Patentansprüche

1. Legemaschine zum Auslegen einer Stoffbahn mit einer die Stoffbahn von einer Stoffrolle abziehenden und als Stofflage auslegenden Stoffbahnführung, umfassend eine Stoffbahn entsprechend der Legemaschinengeschwindigkeit vorlegende Stoffvorgabeeinrichtung, und mit einer Zugentlastungssteuerung, welche eine im Verlauf der Stoffbahnführung gebildete Stoffbahnschlaufe hinsichtlich ihrer Abweichungen von einer Normalgrösse mit mindestens einer berührungslosen Abtastschranke erfasst, dadurch gekennzeichnet, daß die Stoffbahnschlaufe (48) zwischen der Stoffvorgabeeinrichtung (30) und der ausgelegten Stofflage (34) angeordnet ist, daß die Stoffbahnschlaufe durch eine Umbiegung (48) eines freifallenden Stoffbahnstücks (20′) in eine quer zur Fallrichtung verlaufende Richtung gebildet ist und daß die Abtastschranke (56, 58) eine Veränderung einer Bogenlänge der Umbiegung (48) über eine Verlagerung der freihängenden Umbiegung (48) erfasst.

2. Legemaschine nach Anspruch 1, dadurch gekennzeichnet, daß die Stoffbahn (20′) im Bereich der Umbiegung (48) gegenüber der Fallrichtung um einen Winkel zwischen ungefähr 90° und 170° umgelenkt ist.

3. Legemaschine nach Anspruch 2, dadurch gekennzeichnet, daß die Stoffbahn (20′) im Bereich der Umbiegung (48) gegenüber der Fallrichtung um einen Winkel zwischen ungefähr 90° und 150° umgelenkt ist.

4. Legemaschine nach einem der voranstehenden Ansprüche, dadurch gekennzeichnet, daß die Abtastschranke (56, 58) eine Verlagerung der freihängenden Umbiegung (48) in einer Richtung quer zur Fallrichtung erfasst.

5. Legemaschine nach Anspruch 4, dadurch gekennzeichnet, daß die Abtastschranke tangential zur Umbiegung (48) ausgerichtet ist.

6. Legemaschine nach Anspruch 5, dadurch gekennzeichnet, daß die Abtastschranke in Richtung senkrecht zu der von der Stoffbahn (20′) gebildeten Fläche einen Bereich mit einer vorgegebenen Breite abtastet und erfasst, welcher Teil dieses Bereichs von der Umbiegung überdeckt ist.

7. Legemaschine nach Anspruch 4, dadurch gekennzeichnet, daß die Abtastschranke (56, 58) quer zur Stoffbahn (20′) über die gesamte Breite derselben verläuft und bei normaler Bogenlänge der Umbiegung (48) auf einer Seite von dieser angeordnet ist.

8. Legemaschine nach einem der voranstehenden Ansprüche, dadurch gekennzeichnet, daß zwei jeweils eine Verlagerung der Umbiegung (48) in jeweils zwei einander entgegengesetzten Richtungen erfassende Abtastschranken (56, 58) vorgesehen sind.

9. Legemaschine nach einem der voranstehenden Ansprüche, dadurch gekennzeichnet, daß die Abtastschranke (56, 58) in einem spitzen Winkel (A) zu der von der Stoffbahn (20′) gebildeten Fläche verläuft.

10. Legemaschine nach einem der voranstehenden Ansprüche, dadurch gekennzeichnet, daß die Abtastschranke eine Lichtschranke (56, 58) ist.

11. Legemaschine nach einem der voranstehenden Ansprüche, dadurch gekennzeichnet, daß die Umbiegung (48) und die Abtastschranke (56, 58) im Bereich eines Legeaggregats (32) angeordnet sind.

12. Legemaschine nach einem der voranstehenden Ansprüche, dadurch gekennzeichnet, daß die Umbiegung (48) zwischen einer Auslegekante und der ausgelegten Lage (34) angeordnet ist.

13. Legemaschine nach einem der Ansprüche 1 bis 11, dadurch gekennzeichnet, daß die Umbiegung (48) zwischen einer Abschneidekante (50, 52) und der ausgelegten Lage (34) angeordnet ist.

14. Legemaschine nach einem der voranstehenden Ansprüche, dadurch gekennzeichnet, daß die Stoffbahnführung (16) zur Bildung der Umbiegung (48) ein die quer zur Fallrichtung verlaufende Richtung festlegendes Führungselement aufweist.

15. Legemaschine nach einem der Ansprüche 1 bis 13, dadurch gekennzeichnet, daß ein bogenförmiger Verlauf der Stoffbahn (20′) im Übergangsbereich von der Stoffbahnführung (16) zur ausgelegten Lage (34) als die die Stoffbahnschlaufe bildende Umbiegung (48) dient.

16. Legemaschine nach einem der voranstehenden Ansprüche, dadurch gekennzeichnet, daß Einrichtungen (44, 46, 74, 76) zur Beaufschlagung der Umbiegung (48) in Richtung einer maximalen Bogenlänge vorgesehen sind.

17. Legemaschine nach Anspruch 16, dadurch gekennzeichnet, daß die Umbiegung (48) mit einem Luftstrom beaufschlagt ist.

## Claims

1. Laying machine for laying out a cloth web comprising a cloth web guide means for drawing the cloth web from a cloth reel and laying it out as a cloth layer, including a cloth feed device feeding a cloth web according to the laying machine speed, and a tension relief control for detecting by means of at least one non-contact sensing barrier a cloth web loop formed in the course of the cloth web guide means with respect to its deviations from a normal size, characterized in that the cloth web loop (48) is arranged between the cloth feed device (30) and the laid-out cloth layer (34), that the cloth web loop is formed by a curve (48) of a free-falling cloth web piece (20') in a direction extending transversely to the direction of fall, and that the sensing barrier (56, 58) detects a change in the arc length of the curve (48) through displacement of the freely suspended curve (48).

2. Laying machine as defined in claim 1, characterized in that the cloth web (20') is deflected in the region of the curve (48) through an angle of between approximately 90° and 170° with respect to the direction of fall.

3. Laying machine as defined in claim 2, characterized in that the cloth web (20') is deflected in the region of the curve (48) through an angle of between approximately 90° and 150° with respect to the direction of fall.

4. Laying machine as defined in any of the preceding claims, characterized in that the sensing barrier (56, 58) detects displacement of the freely suspended curve (48) in a direction transverse to the direction of fall.

5. Laying machine as defined in claim 4, characterized in that the sensing barrier is aligned tangentially to the curve (48).

6. Laying machine as defined in claim 5, characterized in that the sensing barrier senses an area of a predetermined width in a direction at right angles to the surface formed by the cloth web (20') and detects which part of this area is covered by the curve.

7. Laying machine as defined in claim 4, characterized in that the sensing barrier (56, 58) extends transversely to the cloth web (20') over the entire width thereof and is arranged on one side of the curve when the arc length of said curve (48) is normal.

8. Laying machine as defined in any of the preceding claims, characterized in that two sensing barriers (56, 58) are provided, each detecting displacement of the curve (48) in each of two opposite directions.

9. Laying machine as defined in any of the preceding claims, characterized in that the sensing barrier (56, 58) extends at an acute angle (A) to the surface formed by the cloth web (20').

10. Laying machine as defined in any of the preceding claims, characterized in that the sensing barrier is a light barrier (56, 58).

11. Laying machine as defined in any of the preceding claims, characterized in that the curve (48) and the sensing barrier (56, 58) are arranged in the region of a laying unit (32).

12. Laying machine as defined in any of the preceding claims, characterized in that the curve (48) is arranged between a lay-out edge and the laid-out layer (34).

13. Laying machine as defined in any of claims 1 to 11, characterized in that the curve (48) is arranged between a cut-off edge (50, 52) and the laid-out layer (34).

14. Laying machine as defined in any of the preceding claims, characterized in that for forming the curve (48) the cloth web guide means (16) has a guide element determining the direction extending transversely to the direction of fall.

15. Laying machine as defined in any of claims 1 to 13, characterized in that an arc-shaped path of the cloth web (20') in the region of transition from the cloth web guide means (16) to the laid-out layer (34) serves as the curve (48) forming the cloth web loop.

16. Laying machine as defined in any of the preceding claims, characterized in that means (44, 46, 74, 76) are provided for acting on the curve (48) in the direction of a maximum arc length.

17. Laying machine as defined in claim 16, characterized in that the curve (48) is acted upon by an air current.

## Revendications

1. Machine de dépose en couches d'une bande de matière, comprenant un guide de bande tirant la bande à partir d'un rouleau de matière et la déposant en couches, ce guide comportant un dispositif de distribution d'une bande de matière opérant en correspondance à la vitesse de la machine de dépose, ainsi qu'une commande de détensionnement, qui contrôle à l'aide d'au moins une barrière de détection opérant sans contact une boucle de la bande formée sur le trajet dans le guide de bande en ce qui concerne ses écarts par rapport à une grosseur normale, caractérisée en ce que la boucle (48) de bande de matière est disposée entre le dispositif (30) de distribution de matière et la couche de matière (34) déposée, en ce que la boucle de bande est constituée par une courbure (48) d'une partie de bande (20') tombant librement dans une direction orientée transversalement à la direction de descente et en ce que la barrière de détection (56, 58) capte une modification d'une longueur d'arc de la courbure (48) par l'intermédiaire d'un décalage de la courbure (48) pendant librement.

2. Machine de dépose en couches selon la revendication 1, caractérisée en ce que la bande de matière (20') est déviée, dans la zone de la courbure (48), par rapport à la direction de descente d'un angle compris entre environ 90° et 170°.

3. Machine de dépose en couches selon la revendication 2, caractérisée en ce que la bande de matière (20') est déviée, dans la zone de la courbure (48), par rapport à la direction de descente, d'un angle compris entre environ 90° et 150°.

4. Machine de dépose en couches selon une des revendications précédentes, caractérisée en ce que la barrière de détection (56, 58) capte un décalage de la courbure (48) en libre suspension dans une direction perpendiculaire à la direction de descente.

5. Machine de dépose en couches selon la revendication 4, caractérisée en ce que la barrière de détection est orientée tangentiellement à la courbure (48).

6. Machine de dépose en couches selon la revendication 5, caractérisée en ce que la barrière de détection explore, dans une direction perpendiculaire à la surface formée par la bande de matière (20'), une zone d'une largeur prédéterminée et elle détecte quelle partie de cette zone est recouverte par la courbure.

7. Machine de dépose en couches selon la revendication 4, caractérisée en ce que la cellule de détection (56, 58) est orientée transversalement à la bande de matière (20') sur toute sa largeur et, pour une longueur normale d'arc de la courbure (48), elle est disposée d'un côté de celle-ci.

8. Machine de dépose en couches selon une des revendications précédentes, caractérisée en ce qu'il est prévu deux barrières de détection (56, 58) captant respectivement un décalage de la courbure (48) dans chacune de deux directions mutuellement opposées.

9. Machine de dépose en couches selon une des revendications précédentes, caractérisée en ce que la barrière de détection (56, 58) est orientée d'un angle aigu (A) par rapport à la surface constituée par la bande de matière (20').

10. Machine de dépose en couches selon une des revendications précédentes, caractérisée en ce que la barrière de détection est une cellule photo-électrique (56, 58).

11. Machine de dépose en couches selon une des revendications précédentes, caractérisée en ce que la courbure (48) et la barrière de détection (56, 58) sont disposées dans la zone d'un ensemble de dépose en couches (32).

12. Machine de dépose en couches selon une des revendications précédentes, caractérisée en ce que la courbure (48) est disposée entre un bord de dépose et la couche déposée (34).

13. Machine de dépose en couches selon une des revendications 1 à 11, caractérisée en ce que la courbure (48) est disposée entre une arête de coupe (50, 52) et la couche déposée (34).

14. Machine de dépose en couches selon une des revendications précédentes, caractérisée en ce que le guide (16) de la bande de matière comporte, pour former la courbure (48), un élément de guidage établissant la direction orientée perpendiculairement à la direction de descente.

15. Machine de dépose en couches selon une des revendications 1 à 13, caractérisée en ce qu un trajet en forme d'arc de la bande de matière (20') dans la zone de transition entre le guide de bande (16) et la couche déposée (34) sert de courbure (48) formant la boucle de bande de matière.

16. Machine de dépose en couches selon une des revendications précédentes, caractérisée en ce qu'il est prévu des dispositifs (44, 46, 74, 76) pour solliciter la courbure (48) de façon à obtenir une longueur maximale d'arc.

17. Machine de dépose en couches selon la revendication 16, caractérisée en ce que la courbure (48) est sollicitée par un courant d'air.
